# EUROPÄISCHE PATENTSCHRIFT

(11) **EP 0 836 673 B1**
(45) Veröffentlichungstag und Bekanntmachung des Hinweises auf die Patenterteilung: **20.11.2002**
(21) Anmeldenummer: 97918147.6
(22) Anmeldetag: 18.04.1997
(51) Int. Cl.: F01P 7/08, F01P 7/04

(54) **LÜFTER FÜR EINE BRENNKRAFTMASCHINE**
COOLING FAN FOR AN INTERNAL COMBUSTION ENGINE
VENTILATEUR POUR MOTEUR A COMBUSTION INTERNE

(30) Priorität: 01.05.1996 DE 19617414
(43) Veröffentlichungstag der Anmeldung: 22.04.1998
(73) Patentinhaber: Behr GmbH & Co., 70469 Stuttgart (DE); MAGENTA GmbH Systemlieferant für elektromagnetische Baugruppen, 66265 Heusweiler (DE); Bayerische Motoren Werke Aktiengesellschaft, 80809 München (DE)
(72) Erfinder: MARTIN, Hans, D-70191 Stuttgart (DE); BIERBRAUER, Franz, A., D-66773 Schwalbach (DE); WICHTL, Rudolf, A-4451 Garsten (AT); KUTTLER, Wolfgang, A-4594 Grünburg (AT)
(74) Vertreter: Patentanwälte Ruff, Wilhelm, Beier, Dauster & Partner
(86) Internationale Anmeldenummer: EP9701950
(87) Internationale Veröffentlichungsnummer: WO97041337

(56) Entgegenhaltungen:
- EP-A- 0 407 749
- DE-A- 3 842 503
- DE-A- 19 502 326
- DE-B- 1 131 946
- DE-C- 864 482
- PATENT ABSTRACTS OF JAPAN vol. 007, no. 291 (M-265), 27.Dezember 1983 & JP 58 165520 A (USUI KOKUSAI SANGYO KK), 30.September 1983,

## Beschreibung

Die Erfindung betrifft einen Lüfter für eine Brennkraftmaschine mit einer zwischen eine Antriebswelle und ein Lüfterrad geschalteten Flüssigkeitsreibungskupplung und mit einer Feststellvorrichtung für das Lüfterrad, die mit dem mit den Lüfterschaufeln bestückten Gehäuse der Flüssigkeitsreibungskupplung formschlüssig zusammenwirkt.

Eine Lüfteranordung dieser Art ist aus der DE 34 20 277 C3 bekannt. Dort hat man dem mit den Lüfterschaufeln bestückten Gehäuse der Flüssigkeitsreibungskupplung entweder eine mechanisch betätigte Bremse oder eine mechanisch betätigte Arretierstange zugeordnet, um das Lüfterrad z.B. bei einem Kaltstart vollständig stillzusetzen und dadurch zu verhindern, daß die von dem mitlaufenden Ventilator erzeugte Kühlluft die Erwärmung der Kühlflüssigkeit der Brennkraftmaschine verzögert. Sowohl die dort vorsehene Bremse, als auch die formschlüssig wirkende Arretierung wird über ein Memory-Element betätigt, das bei einer bestimmten Kühlmitteltemperatur schlagartig seine Gestalt ändert und, da man dort als Memory-Element eine Wendel vorgesehen hat, ab einer bestimmten Kühlmitteltemperatur das Lüfterrad zur Drehung freigibt, während es unter dieser Kühlmitteltemperatur, also beispielsweise bei einem Kaltstart, das Lüfterrad festhält. Bei Einrichtungen dieser Art muß die Antriebsanordnung, insbesondere die Flüssigkeitsreibungskupplung entsprechend mit einer Bremse oder, wie dort vorgeschlagen ist, mit einer hohlen Antriebswelle versehen sein, durch die eine axial verschiebbare Arretierstange geführt ist. Dies ist aufwendig und läßt auch eine nachträgliche Umrüstung nicht zu. Der Umschaltvorgang kann auch ausschließlich von der Kühlmitteltemperatur ausgelöst werden und zwar unabhängig von der die Ölzu- oder abfuhr zu der Kupplung steuernden und über ein Bimetall erfaßten Lufttemperatur.

Eine weitere Vorrichtung der genannten Art ist aus DE-A-3 842 503 bekannt.

Der vorliegenden Erfindung liegt die Aufgabe zugrunde, eine Arretiervorrichtung der eingangs genannten Art in einfacher Weise so auszubilden, daß auch eine nachträgliche Ausrüstung vorhandener Lüfterantriebe und eine Steuerung der Arretierung über andere Parameter der Motorsteuerung möglich ist.

Diese Aufgabe wird durch einen Lüfter mit den Merkmalen des Anspruchs 1 gelöst.

Gemäß der Erfindung ist als Sperrelement ein Riegel vorgesehen, der in den Zwischenraum zwischen Kühlrippen des Gehäuses der Flüssigkeitsreibungskupplung eingreift. Dieser Riegel ist in einfacher Weise als ein ortsfest verschwenkbarer Rasthaken ausgebildet , der an einer insbesondere motorfest angeordneten Halterung gelagert ist. Diese Ausgestaltung läßt es in einfacher Weise zu, vorhandene Lüfterantriebe mit einer Flüssigkeitsreibungskupplung, deren Gehäuse in der Regel mit etwa radial abstehenden Kühlrippen versehen ist, auch nachträglich mit einer Sperreinrichtung zu versehen, wobei die Halterung für den als Sperriegel dienenden Rasthaken weitgehend an beliebigen Stellen angebracht werden kann, wo Platz im Motorraum zur Verfügung steht. Die Betätigung eines Rasthakens benötigt auch sehr wenig elektrische Energie.

Durch diese Ausgestaltung wird dann, wenn das Sperrelement vom Zündkreislauf aus betätigt wird, bei jedem Anlaßvorgang, und insbesondere auch bei einem Kaltstart, die Gewähr dafür gegeben, daß das Lüfterrad stillsteht, so daß zum einen - bei noch gefüllter Kupplung - der Abpumpvorgang abhängig von der Kühllufttemperatur vor sich gehen kann, zum anderen aber auch ein Mitdrehen des Lüfterrades selbst bei leerer Kupplung sicher verhindert ist. Durch diese Ausgestaltung bleibt auch die Möglichkeit offen, das Sperrglied abhängig von anderen Signalen zu betätigen oder zu lösen und beispielsweise dem Sperrelement ein Verzögerungsglied vorzuschalten, das nach dem Abschalten der Zündung für den Fall, daß die Temperatur des Kühlmittels den vorgegebenen Wert noch nicht erreicht oder wieder unterschritten hat, eine erneute Aktivierung der Arretierung erst nach einem Zeitraum ermöglicht, zu dem das Lüfterrad zum Stillstand gekommen ist. Eine Beschädigung des Lüfterrades durch das mechanische Zusammenwirken mit dem Sperrelement wird so ausgeschlossen.

In Weiterbildung der Erfindung kann das Stellglied zur Betätigung des Sperrelementes in einem elektrischen Schaltkreis zusammen mit dem Zündschloß und einem zusätzlichen Schalter angeordnet sein, der von einem Temperaturelement zur Erfassung der Kühlmitteltemperatur auslösbar ist. Durch diese Ausgestaltung wird im Normalbetrieb das Sperrelement dann gelöst, wenn die Kühlmitteltemperatur ausreichend hoch ist.

In Weiterbildung der Erfindung kann bei dieser Ausgestaltung als Stellglied ein Elektromagnet vorgesehen sein, der lediglich die Aufgabe hat, das Sperrelement in Eingriff mit dem Gehäuse der Flüssigkeitskupplung zu bringen. Die Leistung eines solchen Elektromagneten kann sehr niedrig sein. Daher ergibt sich auch die Möglichkeit, den Elektromagneten aus zwei Wicklungen aufzubauen, die in getrennten Stromkreisen liegen und nur bei gemeinsamer Beaufschlagung in der Lage sind, den als Sperrelement vorgesehnen Rasthaken zu betätigen. Diese Ausführungsform bietet die Möglichkeit einer einfachen Sicherung, mit der eine Betätigung der Arretierung unter bestimmten Voraussetzungen ausgeschlossen wird.

In besonders vorteilhafter Weiterbildung der Erfindung kann der Rasthaken hakenförmig mit einem abstehenden Flügel aus magnetisch wirksamem Material versehen sein, wobei dieser Flügel mit dem Elektromagnet zusammenwirkt. Diese Ausgestaltung ermöglicht eine sehr einfache Betätigung, bei der der Energieaufwand für den Elektromagneten sehr gering ist. Der so gestaltete Rasthaken kann schließlich in einfacher Weise mit einer Rückstellfeder versehen sein und diese kann, um möglichst Bauraum zu sparen, als eine Blattfeder ausgebildet werden, die fest an der Halterung sitzt und etwa parallel zu dem angelenkten Teil des Rasthakens verläuft.

Die Erfindung ist anhand eines Ausführungsbeispieles in der Zeichnung dargestellt und wird im folgenden erläutert. Es zeigen:
- Fig. 1: eine teilweise aufgeschnittene Seitenansicht der Kupplungsanordnung für einen erfindungsgemäßen Lüfter mit einer Feststellvorrichtung in ihrer gelösten Stellung,
- Fig. 2: die Ansicht der Anordnung nach Fig. 1 in Richtung der Schnittlinie II-II gesehen, jedoch in der Lage der Feststellvorrichtung nach Fig. 3,
- Fig. 3: die Darstellung der Feststellvorrichtung der Fig. 1, jedoch in der Stellung zum Arretieren des Lüfterrades,
- Fig. 4: die Draufsicht auf die Feststellvorrichtung der Fig. 3 in Richtung des Pfeiles IV der Fig. 3 gesehen,
- Fig. 5: die Stirnansicht der Feststellvorrichtung nach Fig. 3 in Richtung des Pfeiles V der Fig. 3 gesehen,
- Fig. 6: die schematische Darstellung eines Stromlaufplanes- zur Energieversorgung der Feststellvorrichtung, und
- Fig. 7: eine Variante des Stromlaufplanes nach Fig. 6.

In den Figuren 1 und 2 ist das Kupplungsgehäuse (1) einer an sich bekannten Flüssigkeitsreibungskupplung (6) gezeigt, die in nicht näher gezeigter Weise über eine zentrale Antriebswelle (2), oder über ein Keilriemenrad (3) angetrieben ist und das Gehäuse (1), das mit radial verlaufenden Kühl- und Verstärkungsrippen (4) und mit nicht gezeigten Lüfterschaufeln versehen ist, in Abhängigkeit vom Füllungsgrad der Kupplung zu einer Drehung veranlaßt.

Beim gezeigten Ausführungsbeispiel ist koaxial zu dem Kupplungsgehäuse (1) auf der Antriebswelle (2) auch noch eine Wasserpumpe (5) angeordnet, die ortsfest, z.B. am Motorblock angebaut ist. Die Flüssigkeitsreibungskupplung sorgt in bekannter Weise dafür, daß das vom Gehäuse (1) der Flüssigkeitsreibungskupplung (6) gebildete Lüfterrad sich abhängig von der Kühllufttemperatur mehr oder weniger schnell dreht und daher die Durchströmung eines im Bereich vor der Flüssigkeitsreibungskupplung (6) angeordneten, nicht gezeigten Kühlers fördert. Dies geschieht in bekannter Weise über ein als Bimetall ausgebildetes Thermoelement, das der Stirnseite der Flüssigkeitsreibungskupplung zugeordnet ist und das in bekannter Weise ein Überströmventil zwischen einer Vorratskammer in der Flüssigkeitsreibungskupplung (6) und einer Arbeitskammer öffnet, so daß bei höheren Temperaturen sich die Arbeitskammer füllt und das als Lüfterrad ausgebildete Gehäuse (1) der Kupplung über Scherkräfte von der angetriebenen Kupplungshälfte mitgenommen wird.

Flüssigkeitsreibungskupplungen dieser Art arbeiten im allgemeinen zufriedenstellend. Sie drehen aber wegen des auch bei geschlossenem Ventil verbleibenden Füllungsgrades auch im sogenannten Leerlauf mit, wo an sich ein Kühleffekt durch umlaufende Lüfterschaufeln unerwünscht ist. Dies insbesondere bei einem Kaltstart des Motors, bei dem möglichst schnell die Motortemperatur, d.h. die Temperatur des Kühlmittels des Motors ansteigen soll.

Gemäß der Erfindung ist daher an der ortsfesten Wasserpumpe (5) eine Halterung (7) in der Form eines Winkelbügels angeschraubt und zwar mit Hilfe von Schrauben (8), die durch Öffnungen (9) in einem Flanschteil (11) der Halterung (7) hindurchgreifen. Die bügelförmige Halterung (7) ist mit einem angeschraubten Elektromagnet (10) versehen, der etwa zylindrisch ausgebildet ist und durch eine Schraube (12) gehalten ist. Der über ein Anschlußkabel (13) mit elektrischer Energie versorgte Elektromagnet (10) arbeitet mit einem von einem schwenkbaren Rasthaken (15) abragenden Flügel (14) aus magnetischem Material zusammen, wobei in Figur 1 die Lage des Rasthakens (15) gezeigt ist, in der der Elektromagnet (10) nicht strombeaufsschlagt ist, in der Figur 3 dagegen die Lage, in der der Elektromagnet (10) strombeaufschlagt ist.

Wie die Figuren 2, 4 und 5 erkennen lassen, besteht der Rasthaken (15) aus einem einstückigen Blechteil, das sich von einer Schwenkachse (16) aus nach oben zu einer Rastnase (17) verjüngt. Dieser Rasthaken (15) wird von beiden Seiten her von einer Blattfeder (18) umgriffen, die mit Nieten (19) fest an nach unten ragenden Bügelteilen (20) der Halterung (7) befestigt ist und sich mit ihrem oberen Ende (18a) an den Haken (15) anlegt. Diese Blattfeder (18) ist bestrebt, den Haken (15) stets in der in der Fig. 1 gezeigten Lage zu halten, in der er an einem nicht näher gezeigten Anschlag an der Halterung (7) unter Federkraft anliegt. In dieser Lage bleibt das Hakenende (17) von dem Gehäuse (1) der Flüssigkeitsreibungskupplung entfernt, so daß dieses sich mit ihren Lüfterschaufeln frei und je nach Füllungsgrad drehen kann.

Im übrigen ist aus Fig. 4 erkennbar, daß die Nase (17) des Hakens (15) einseitig angeschrägt ist. Die Abschrägung ist dabei entgegen der in Fig. 4 angedeuteten Drehrichtung (26) vorgenommen, so daß bei Betätigung des Rasthakens (15) diese Nase (17) in einfacher Weise in den Zwischenraum (21) zwischen zwei Rippen (4) einrastet.

Wird jedoch der Elektromagnet (10) mit Strom beaufschlagt, dann wird der Haken (15) über den an ihm befestigten Flügel (14), der sich an den Elektromagneten (10) anlegt, in die Stellung nach Fig. 3 gebracht, in der das freie Ende (17), wie Fig. 2 erkennbar macht, in den Zwischenraum (21) zwischen zwei benachbarten Kühl- und Verstärkungsrippen (4) eingreifen kann und so das Kupplungsgehäuse an einer Drehung hindert.

Die Ausgestaltung ist nun bei einer ersten Ausführungsform - Fig. 6 - so getroffen, daß der Elektromagnet (10) in einem elektrischen Schaltkreis (22) liegt, in dem auch das Zündschloß mit dem Schalter (23) für den Anlasser angeordnet ist. In dem Schaltkreis ist ferner ein temperaturabhängig öffnender Schalter (24) und ein Verzögerungselement (25) vorgesehen. Der temperaturabhängige Schalter (24) geht in seine geöffnete Stellung (24') z.B. beim Erreichen einer Kühlmitteltemperatur von 110°C, ist bei Kühlmitteltemperaturen darunter jedoch, wie gestrichelt in Fig. 6 gezeigt, geschlossen. Wird daher der Schalter (23) zum Start des Fahrzeuges betätigt, dann wird der Elektromagnet (10) erregt, und der Haken (15) geht in seine Stellung nach Fig. 3. In dieser Stellung blokkiert er das mit den Lüfterschaufeln versehene Gehäuse (1) der Flüssigkeitsreibungskupplung (6) und verhindert so nach dem Start des Motors ein Mitdrehen des Lüfters.

Ist nach einer gewissen Betriebszeit die Kühlmitteltemperatur von beispielsweise 110°C erreicht, so öffnet der Schalter (24) und der Magnet (10) wird stromlos. Der Haken (15) nimmt seine Stellung nach Fig. 1 ein. Die Flüssigkeitsreibungskupplung (6) arbeitet wie üblich und schaltet den Lüfter mehr oder weniger zu.

Um zu verhindern, daß bei einem Neustart des Motors der Sperrhaken (15) trotz noch drehender Kupplung betätigt wird und dadurch möglicherweise eine Beschädigung von Kupplung und Haken eintreten kann, wird ein Verzögerungsglied (25) vorgesehen, daß eine Betätigung des Elektromagneten (10) über eine bestimmte Zeit hin verhindert, die so bemessen ist, daß die Kupplung bis zum Ablauf dieser Zeit sicher zum Stillstand oder zu einer so geringen Drehzahl gekommen ist, daß eine Einschaltung der Feststellvorrichtung keine Beschädigung mehr hervorruft. Dies kann beispielsweise dann wichtig werden, wenn die Kühlmitteltemperatur die vorher erwähnte Temperatur von 110°C noch nicht erreicht hat und daher der Schalter (24) in seiner gestrichelten Schließstellung verblieben ist. Dies kann dann der Fall sein, wenn das Fahrzeug zunächst nur eine kurze Strecke bewegt worden ist, oder sich die Kühlmitteltemperatur beispielsweise bei einer Talfahrt wieder unter den genannten Betrag abgekühlt hat. Das Verzögerungsglied (25) verhindert in solchen Fällen eine Beschädigung der Einrichtung.

Die Fig. 7 zeigt eine Variante des Stromlaufplanes nach Fig. 6. Hier ist in dem elektrischen Schaltkreis (22'), wie auch beim ersten Ausführungsbeispiel, ein Elektromagnet (10') angeordnet, und es ist im Stromkreislauf (22') der Schalter (23) des Zündschlosses zur Betätigung des Anlassers vorgesehen. Die Spule des Elektromagneten (10') besteht in diesem Fall jedoch aus einer Anzugswicklung (26) und aus einer Haltewicklung (27), die parallel geschaltet sind, wobei in dem zusätzlichen Schaltkreis (28) der temperaturabhängig wirkende Schalter (24) angeordnet ist. Die Haltewicklung (27) und die Anzugswicklung (26) sind so ausgelegt, daß sie nur dann die für die Betätigung des Rasthakens (15) notwendige Auslösekraft aufbringen können, wenn sie beide stromdurchflossen sind. Durch diese Ausgestaltung ergibt sich dann folgende Wirkungsweise:

### 1. Fall - Die Temperatur des Kühlmittels ist kleiner als 50%C

In diesem Fall ist der temperaturabhängige Schalter (24) geschlossen, so daß die Haltewicklung (27) über den Stromkreis (28) beaufschlagt ist. Wird der Schalter (23) am Zündschloß für den Anlasser betätigt, dann wird auch der Stromkreis (22') geschlossen und die Anzugswicklung (26) ist bestromt. Da beide Wicklungen (26 und 27) beaufschlagt sind, kann der Rasthaken (15) betätigt werden. Er arretiert den Lüfter.

Wird bei Öffnen des Schalters (23) für die Betätigung des Anlassers, d.h. also nach dem Anlassen des Motors die Wicklung (26) stromlos, so hält die Wicklung (27) die Arretierung des Lüfters durch den Rasthaken (15) aufrecht. Ihre Kraft ist so bemessen, daß sie diese Haltewirkung ausüben kann. Beim Erreichen einer Kühlmitteltemperatur größer als 110°C öffnet der Schalter (24). Auch die Haltewicklung (27) wird stromlos, und der Lüfter wird freigegeben.

### 2. Fall - Kühlmitteltemperatur größer als 50°C aber kleiner als 110°C

Hier gibt der temperaturabhängige Schalter (24) den Schaltkreis (28) frei. Der Schalter (24) ist geschlossen. Wird der Schalter (23) für den Anlasser betätigt, dann sind, wie auch im ersten Fall, beide Wicklungen (27 und 26) strombeaufschlagt. Auch in diesem Fall wird der Rasthaken (15) betätigt und der Lüfter arretiert. Nach dem Laufen des Motors öffnet der Schalter (23), die Haltewicklung (27) hält jedoch die Arretierung des Lüfters aufrecht. Erreicht die Kühlmitteltemperatur 110°C, dann öffnet der Schalter (24), die Haltewicklung (27) wird stromlos und der Lüfter wird freigegeben.

### 3. Fall - Kühlmitteltemperatur größer als 110°C

In diesem Fall ist der temperaturabhängige Schalter (24) offen. Der Stromkreis (28) ist geöffnet, die Haltewicklung (27) daher stromlos. Wird in diesem Fall der Anlasserschalter (23) betätigt, dann reicht die Anzugskraft der Wicklung (26) alleine nicht aus, um den Rasthaken (15) zu betätigen. Es findet keine Arretierung des Lüfters statt. Wird auch der Anlasserschalter (23) geöffnet, dann wird auch die Anzugswicklung (26) stromlos, so daß der gesamte Elektromagnet (10'), d.h. also das Stellglied mit den Rasthaken (15) unbetätigt bleibt. Eine Arretierung des Lüfters ist daher oberhalb einer Kühlmitteltemperatur von 110° nicht möglich.

Die in Fig. 7 gezeigte Lösung weist daher zusätzlich den Vorteil auf, daß auch dann, wenn der Thermostatschalter (24) defekt sein sollte, eine Arretierung des Lüfters nicht eintreten kann, so daß in einem Störungsfall die Kühlung des Motors stets sichergestellt ist (fail save).

Wie ohne weiteres klar wird, ist einer der Hauptvorteile der erfindungsgemäßen Anordnung, daß sich die gesamte Sperreinrichtung in einfacher Weise auch nachträglich anbringen läßt. Dazu wird es nur notwendig, die Halterung (7) ortsfest anzuschrauben und den Elektromagneten (10) in den Schaltkreis des Zündschlosses einzubinden. Bei jedem Start des Motors, bei dem die Kühlmitteltemperatur noch nicht hoch genug ist, wird dann automatisch ein Mitdrehen des Lüfters verhindert, bis die Lüfterleistung zur Kühlung des Motorkühlmittels erforderlich wird.

Das beschriebene Ausführungsbeispiel verwendet einen Elektromagneten in Zusammenwirkung mit einem besonders gestalteten Schwenkhaken. Möglich ist es natürlich auch, Elektromagneten oder auch vom elektrischen Zündkreis aus beaufschlagte Stellkolben vorzusehen, die entsprechende Sperrstifte in die Zwischenräume der Kühlrippen des Lüfterrades drücken. Maßgebend ist, daß auch solche Stellglieder mit dem Zündkreislauf gekoppelt und über Halterungen anbringbar sind, die auch den nachträglichen Anbau ermöglichen, ohne konstruktive Änderungen an den Flüssigkeitsreibungskupplungen vorauszusetzen.

## Patentansprüche

1. Lüfter für eine Brennkraftmaschine, mit einer zwischen eine Antriebswelle und ein Lüfterrad geschalteten Flüssigkeitsreibungskupplung (6) und mit einer Feststellvorrichtung für das Lüfterrad, die mit dem mit den Lüfterschaufeln bestückten Gehäuse (1) der Flüssigkeitsreibungskupplung formschlüssig zusammenwirkt, **dadurch gekennzeichnet, dass** die Feststellvorrichtung ein Sperrelement in der Form eines Rasthakens (15) ist, der in den Zwischenraum (21) zwischen Kühlrippen (4) des Kupplungsgehäuses (1) der Flüssigkeitsreibungskupplung eingreift und der über ein im Stromkreis des Zündschlosses (23) liegendes und von anderen Parametern der Motorsteuerung betätigbares Stellglied (10) betätigt wird.

2. Lüfter nach Anspruch 1, **dadurch gekennzeichnet, daß** dem Stellglied (10) ein Verzögerungsglied (25) vorgeschaltet ist.

3. Lüfter nach einem der Ansprüche 1 und 2, **dadurch gekennzeichnet, daß** das Stellglied (10) in einem elektrischen Schaltkreis sitzt, der auch einen temperaturabhängig wirkenden Schalter (24) zur Erfassung der Kühlmitteltemperatur enthält.

4. Lüfter nach einem oder mehreren der Ansprüche 1 bis 3, **dadurch gekennzeichnet, daß** als Stellglied ein Elektromagnet (10, 10') vorgesehen ist.

5. Lüfter nach Anspruch 4, **dadurch gekennzeichnet, daß** der Elektromagnet (10') zwei getrennt beaufschlagbare Wicklungen, nämlich eine Anzugswicklung (26) und eine Haltewicklung (27) besitzt, die in parallel geschalteten Stromkreisen (22' bwz. 28) liegen und so ausgelegt sind, daß sie nur gemeinsam ausreichen, um die Anzugskraft zur Betätigung des Sperrelementes (15) aufzubringen.

6. Lüfter nach Anspruch 5, **dadurch gekennzeichnet, daß** im Stromkreis der Anzugswicklung (26) der Schalter (23) für den Anlasser und im Stromkreis (28) für die Haltewicklung der temperaturabhängig wirkende Schalter (24) angeordnet ist.

7. Lüfter nach einem der Ansprüche 1-6, **dadurch gekennzeichnet, daß** der Rasthaken (15) ortsfest verschwenkbar an einer Halterung (7) gelagert ist.

8. Lüfter nach Anspruch 7, **dadurch gekennzeichnet, daß** die Halterung (7) ortsfest angebracht ist.

9. Lüfter nach einem der Ansprüche 4-8, **dadurch gekennzeichnet, daß** der Rasthaken (15) mit einem abstehenden Flügel (14) aus magnetisch wirksamem Material versehen ist, der mit dem Elektromagnet (10) zusammenwirkt.

10. Lüfter nach einem der Ansprüche 1-9, **dadurch gekennzeichnet, daß** an dem Rasthaken (15) eine Rückstellfeder (18) angreift.

11. Lüfter nach Anspruch 10, **dadurch gekennzeichnet, daß** die Rückstellfeder als eine Blattfeder (18) ausgebildet ist, die fest an einem Teil der Halterung (7) angebracht ist und den Rasthaken (15) seitlich umfaßt.

## Claims

1. A fan for an internal combustion engine with a liquid friction clutch (6) connected between a drive shaft and a fan wheel and with a fixing device for the fan wheel which co-operates positively with the housing (1) of the liquid friction clutch which is fitted with fan blades,
**characterised in that**
the fixing device is a locking element in the form of a locking hook (15) which engages in the space (21) between cooling fins (4) on the housing (1) of the liquid friction clutch and which is actuated by means of an actuator (10) located in the circuit of the ignition lock (23) and can be actuated by other parameters of the engine control system.

2. A fan in accordance with Claim 1,
**characterised in that**
a time delay device (25) is connected upstream of the actuator (10).

3. A fan in accordance with one of Claims 1 and 2,
**characterised in that**
the actuator (10) sits in an electric circuit which also contains a temperature-controlled switch (24) to detect the temperature of the coolant.

4. A fan in accordance with one or more of Claims 1 to 3,
**characterised in that**
a solenoid (10, 10') is provided as actuator.

5. A fan in accordance with Claim 4,
**characterised in that**
the solenoid (10') has two windings to which current can be applied separately, namely a starting winding (26) and a stopping winding (27), located in circuits (22', 28') which are connected in parallel and are designed in such a manner that they are only able to create the starting force required to actuate the locking element (15) together.

6. A fan in accordance with Claim 5,
**characterised in that**
the switch (23) for the starter is positioned in the circuit of the starting winding (26) and the temperature-controlled switch (24) is positioned in the circuit of the stopping winding (28).

7. A fan in accordance with one of Claims 1 to 6,
**characterised in that**
the locking hook (15) is mounted on a holding device (7) in a fixed position in such a manner that it is able to pivot.

8. A fan in accordance with Claim 7,
**characterised in that**
the locking hook (15) is fitted in a fixed position.

9. A fan in accordance with one of Claims 4 to 8,
**characterised in that**
the locking hook (15) is provided with a projecting wing (14) made of a magnetically effective material which co-operates with the solenoid (10).

10. A fan in accordance with one of Claims 1 to 9,
**characterised in that**
a return spring (18) engages with the locking hook (15).

11. A fan in accordance with Claim 10,
**characterised in that**
the return spring is designed as a leaf spring (18) which is fixed to a part of the holding device (7) and encompasses the locking hook (15) laterally.

## Revendications

1. ventilateur pour un moteur à combustion interne, comprenant un embrayage par frottement entre fluides (6) monté entre un arbre d'entraînement et une roue de ventilateur, et comprenant un dispositif de fixation pour la roue du ventilateur, lequel dispositif de fixation coopère, par sûreté de forme, avec le carter (1) de l'embrayage par frottement entre fluides, doté des ailettes du ventilateur, **caractérisé en ce que** le dispositif de fixation est un élément de blocage sous la forme d'un crochet d'arrêt (15) qui s'engage dans l'espace intermédiaire (21) compris entre des nervures de refroidissement (4) du carter d'embrayage (1) de l'embrayage par frottement entre fluides, et qui est commandé par un actionneur (10) pouvant être déclenché par d'autres paramètres de la commande du moteur et se trouvant dans le circuit de la serrure de contact (23).

2. Ventilateur selon la revendication 1, **caractérisé en ce qu'**un élément retardateur (25) est monté en amont de l'actionneur (10).

3. Ventilateur selon l'une ou l'autre des revendications 1 et 2, **caractérisé en ce que** l'actionneur (10) est monté dans un circuit de commutation électrique qui comprend également un contacteur (24) fonctionnant d'après la température et servant à détecter la température de l'agent de refroidissement.

4. Ventilateur selon l'une quelconque ou plusieurs des revendications 1 à 3, **caractérisé en ce qu'**il est prévu un électroaimant (10, 10') servant d'actionneur.

5. Ventilateur selon la revendication 4, **caractérisé en ce que** l'électroaimant (10') comprend deux enroulements pouvant être sollicités séparément, à savoir un enroulement d'attraction (26) et un enroulement de maintien (27), qui se trouvent dans des circuits (22' ou 28) montés en parallèle, et sont conçus de façon telle qu'ils suffisent, seulement de façon commune, à appliquer la force d'attraction pour l'actionnement de l'élément de blocage (15).

6. Ventilateur selon la revendication 5, **caractérisé en ce que** le contacteur (23) utilisé pour le démarreur est disposé dans le circuit de l'enroulement d'attraction (26), le contacteur (24) fonctionnant d'après la température étant disposé dans le circuit (28) utilisé pour l'enroulement de maintien.

7. Ventilateur selon l'une quelconque des revendications 1 à 6, **caractérisé en ce que** le crochet d'arrêt (15) est monté en pouvant pivoter fixement sur une fixation (7).

8. Ventilateur selon la revendication 7, **caractérisé en ce que** la fixation (7) est montée fixement.

9. Ventilateur selon l'une quelconque des revendications 4 à 8, **caractérisé en ce que** le crochet d'arrêt (15) est doté d'une aile (14) s'écartant du crochet et se composant d'un matériau magnétiquement actif, ladite aile coopérant avec l'électroaimant (10).

10. Ventilateur selon l'une quelconque des revendications 1 à 9, **caractérisé en ce qu'**un ressort de rappel (18) est appliqué sur le crochet d'arrêt (15) .

11. Ventilateur selon la revendication 10, **caractérisé en ce que** le ressort de rappel est conçu comme un ressort à lames (18) qui est placé fixement sur une partie de la fixation (7) et qui entoure latéralement le crochet d'arrêt (15).
